# EUROPÄISCHE PATENTSCHRIFT

(11) **EP 1 254 292 B1**
(45) Veröffentlichungstag und Bekanntmachung des Hinweises auf die Patenterteilung: **07.09.2005**
(21) Anmeldenummer: 00920686.3
(22) Anmeldetag: 11.04.2000
(51) Int. Cl.: E04D 11/00, E01C 5/00

(54) **ABSTANDSHALTER**
SPACER
ECARTEUR

(30) Priorität: 11.02.2000 DE 10006252
(43) Veröffentlichungstag der Anmeldung: 06.11.2002
(73) Patentinhaber: Schmid Baukunststoffe GmbH, 73333 Gingen/Fils (DE)
(72) Erfinder: SCHMID, Oliver, D-73333 Gingen/Fils (DE)
(74) Vertreter: Konle, Tilmar
(86) Internationale Anmeldenummer: PCT/EP2000/003225
(87) Internationale Veröffentlichungsnummer: WO 2001/059231

(56) Entgegenhaltungen:
- GB-A- 2 302 347
- US-A- 3 318 057
- US-A- 5 769 562

## Beschreibung

Die Erfindung bezieht sich auf ein Trockenbausystem zum Verlegen eines Bodenbelages. Ein Trockenbausystem dieser Art ist aus der US-A-3 318 057 bekannt.

Zum Abdecken von Bodenflächen mit Platten im Trockenbauverfahren ist es aus der US-A-3 318 057 bekannt, Bodenplatten auf Abstandshaltern zu lagern. Jeder Abstandshalter besteht beispielsweise aus einem ringförmigen Träger mit Schraubfuß, der sich gut an Unebenheiten der Bodenoberfläche anpassen läßt. An seiner Oberseite weist der ringförmige Träger vorspringende Stege auf, welche kreuz- oder sternförmig über den Umfang des Trägers verteilt sind. An den Stirnflächen der Bodenplatten sind Nuten vorgesehen, welche sich jeweils von der Unterseite der Bodenplatte aus erstrecken. Die Tiefe jeder Nut entspricht der halben Breite des Steges. Werden die Bodenplatten auf die Oberflächensegmente des Trägers zwischen den einzelnen Stegen aufgelegt, so werden die Stege vollständig in den aneinander stoßenden Nuten von jeweils zwei benachbarten Bodenplatten aufgenommen. Die Bodenplatten sind damit ohne Fugen verlegt und an den Stegen gegen ein Wegrutschen verankert.

Die Aufgabe der Erfindung besteht darin, ein Trockenbausystem der eingangs genannten Art zu schaffen, welches sowohl für eine Verlegung mit Fugen als auch ohne Fugen verwendet werden kann.

Diese Aufgabe wird erfindungsgemäß durch die kennzeichnenden Merkmale des Patentanspruchs 1 gelöst.

Vorteilhafte Ausgestaltungen und Weiterbildungen des erfindungsgemäßen Trockenbausystems ergeben sich aus den Unteransprüchen 2 bis 5.

Die Erfindung geht von der Überlegung aus, die Stirnflächen der Bodenplatten im Bereich ihrer Berührungsstellen mit den Stegen des Abstandshalters mit jeweils einer Nut zu versehen, die sich von der Unterseite der Bodenplatte aus nach oben erstreckt. Die Tiefe jeder Nut entspricht zumindest der halben Stegbreite des Abstandshalters. Die Stege sind in einen oberen und unteren Abschnitt unterteilt, so daß durch Abbrechen oder Abschneiden des oberen Stegabschnitts die Höhe der Stege auf die Höhe der Nuten in den Stirnflächen der Bodenplatten verringert werden kann. Bei verringerter Steghöhe paßt der Steg vollständig in die jeweils angrenzende Nut der Bodenplatte hinein. Auf diese Weise lassen sich die auf einen Abstandshalter aufgelegten Bodenplatten mit ihren Stirnflächenbereichen oberhalb der Nuten fugenlos aneinander stoßen. Werden die oberen Stegabschnitte nicht abgebrochen oder abgeschnitten, so kommen die oberen Stegabschnitte zwischen den Stirnflächenbereichen der Bodenplatten oberhalb der Nuten zu liegen und bilden Fugen zwischen den Bodenplatten aus.

Die Erfindung wird anhand von Ausführungsbeispielen in den Zeichnungen näher erläutert. Es zeigt:
- Fig. 1: eine perspektivische Ansicht einer Ausführungsform eines Abstandshalters bei dem Trockenbausystem nach der Erfindung;
- Fign. 2 und 3: Vertikalschnitte durch eine Ausführungsform eines Trockenbausystem nach der Erfindung für eine Verlegung mit und ohne Trennfuge zwischen den Bodenplatten, und
- Fign. 4 und 5: perspektivische Ansichten von alternativen Ausbildungen der Stege des Abstandshalters.

Der in Fig. 1 in perspektivischer Ansicht und in Fig. 2 im Schnitt gezeigte Abstandshalter 1 umfaßt einen ringförmigen Träger 10, welcher auf die rohe Oberfläche 2 eines Balkons oder einer Terrasse aufgelegt wird. Auf der Oberseite des Trägers 10 sind mehrere, im Falle von Fig. 1 vier radial verlaufende Stege 11 angebracht, welche senkrecht zu der Hauptebene des ringförmigen Trägers 10 nach oben ragen. Die Stege 11 sind vorzugsweise gleichförmig über den Umfang des ringförmigen Trägers 10 verteilt angeordnet.

Der Träger 10 mit den Stegen 11 besteht vorzugsweise aus einem elastischen Material, beispielsweise Gummi (Kautschuk) oder Kunststoff, damit sich der Abstandshalter 1 kleineren Unebenheiten der rohen Oberfläche des Balkons oder der Terrasse anpassen kann. Die Stege 11 sind vorzugsweise einstückig an den ringförmigen Träger 10 angeformt. Der Träger 10 weist eine ausreichende Dicke von beispielsweise 8 mm auf, damit eine gute Drainage unterhalb der Bodenplatten 20 erzielt wird.

Die Bodenplatten 20 (Fig. 2) werden auf die Segmente 10a, 10b, 10c und 10d (Fig. 1) des Trägers 10 zwischen den Stegen 11 lose aufgelegt, so daß zwischen der Oberfläche 2 des Balkons oder der Terrasse und der Unterseite der Bodenplatten 20 ein Drainagekanal 30 gebildet wird, der zum Ableiten von Regen und Schneewasser dient. Der Träger 10 weist eine ausreichende Dicke von beispielsweise 8mm auf, damit eine gute Drainage unterhalb der Bodenplatten 20 erzielt wird. Insoweit entspricht der erfindungsgemäße Abstandshalter 1 dem Stand der Technik.

Erfindungsgemäß weisen die Bodenplatten 20 an denjenigen Stellen ihrer Stirnflächen 21, welche gegen die radialen Stege 11 anliegen, Nuten 22 beispielsweise in Form von Einfräsungen auf, welche sich jeweils von der Unterseite der Bodenplatte 20 vertikal nach oben über einen Teil der Plattenhöhe erstrecken. Die Tiefe jeder Nut 22 entspricht zumindest der halben Breite eines Steges 11. Die Stege 11 weisen im Falle der Ausführungsbeispiele nach Figuren 1 und 2 jeweils eine Sollbruchstelle 11a auf, welche den Steg 11 in einen oberen Stegabschnitt 11b und in einen unteren Stegabschnitt 11c unterteilt. Die Höhe des unteren Stegabschnitts 11c wird vorzugsweise größer gewählt als die Höhe des oberen Stegabschnitts 11b. Es können aber im Bedarfsfalle auch gleiche Höhen der Stegabschnitte 11b, 11c oder eine größere Höhe des oberen Stegabschnitts 11b vorgesehen werden.

Mit Hilfe der Sollbruchstelle 11a kann der obere Stegabschnitt 11b oberhalb der Sollbruchstelle 11a durch Knicken abgebrochen werden (Fig. 3).

Anstelle oder zusätzlich zu einer Sollbmchstelle 11a kann auch, wie die Ausführungsbeispiele nach Figuren 4 und 5 zeigen, eine Auflagefläche 11d für ein Schneidwerkzeug vorgesehen werden, wobei die Länge des oberen Stegabschnitts 11b kleiner gewählt ist als die Länge des unteren Stegabschnitts 11c. Infolge dieser unterschiedlichen Längen liegt die Scheitelfläche des unteren Stegabschnitts 11c an einer (Fig. 4) oder zwei (Fig. 5) Stellen frei, welche die erwähnte Auflagefläche 11b für das Schneidwerkzeug bildet bzw. bilden.

Bei den Ausführungsbeispielen nach Figuren 4 und 5 ist die Stärke des oberen Stegabschnitts 11b geringer gewählt als die Stärke des unteren Stegabschnitts 11c. Diese Bemessung ist jedoch nicht zwingend. Es können ebensogut gleich Stärken für die oberen und unteren Stegabschnitte 11b, 11c vorgesehen werden.

Für die Höhenbemessung der Stegabschnitte 11b, 11c bei den Ausführungsbeispielen nach Figuren 4 und 5 gilt ebenfalls, daß entweder die Höhe des unteren Stegabschnitts 11c größer ist oder daß beide Stegabschnitte 11b, 11c gleiche Höhen aufweisen oder daß die Höhe des oberen Stegabschnitts 11b größer ist.

Wird in der vorstehend beschriebenen Weise die Höhe eines Steges 11 verringert, so greift der verbleibende untere Stegabschnitt 11c in die Nut 22 der Bodenplatte 20 ein. Die Höhe der Nut 22 ist etwas größer gewählt als die Höhe des unteren Stegabschnitts 11c, jedoch kleiner als die Gesamthöhe des Steges 11. Solange der Steg 11 seine volle Höhe hat, d.h., solange der obere Stegabschnitt 11b nicht abgebrochen oder abgeschnitten wird (Figuren 2, 4 und 5), werden die Stirnflächen 21 benachbarter Bodenplatten 20 durch die oberen Stegabschnitte 11b der jeweils angrenzenden Stege 11 unter Ausbildung von Trennfugen 3 voneinander getrennt. Wird jedoch der obere Stegabschnitt 11b abgebrochen oder abgeschnitten (Fig. 3), so stoßen die Stirnflächen 21 benachbarter Bodenplatten 20 bündig ohne Trennfugen 3 aneinander. Auf diese Weise lassen sich mit dem erfindungsgemäßen Abstandshalter 1 wahlweise die Bodenplatten 20 mit oder ohne Trennfuge verlegen.

Die Bodenplatten 20 bestehen vorzugsweise aus Recycling-Kunststoffen und werden im Heiß-Klebe-Preßverfahren hergestellt. Eine derartige Bodenplatte ist beispielsweise unter der Bezeichnung "TERRATEC" im Handel erhältlich. Zur Herstellung dieser Platten wird ein Plattenkern aus Polyurethan mit einem flüssigen Kunstharz, z.B. Polyurethanharz, beschichtet, welches mit dem Polyurethan-Anteil des Plattenkerns eine besonders innige Verbindung eingeht. In die flüssige Kunstharzbeschichtung werden eine oder mehrere Lagen Gewebe in Form eines Fadengeleges, beispielsweise Vliesstoff (z.B. Polypropylen-Vlies), eingelegt und anschließend das Kunstharz ausgehärtet. Da sich beim Aushärten das Kunstharz zusammenzieht, werden über das Gewebe auf die Unterseite der Platte Zugkräfte aufgebracht, welchen den Plattenkern wölben, da entsprechende Zugkräfte auf der Oberseite der Platte fehlen. Infolge dieser Wölbung erhält die Oberseite der fertigen Platte eine leicht konkave Form. Nach erfolgtem Aushärten des Kunstharzes wird die Platte maßgenau zugeschnitten. Infolge der konkav gewölbten Oberseite der Platte bleibt Schnee- und Regenwasser nicht auf der Plattenoberseite stehen, sondern läuft zu den Rändern der Platte hin ab, von wo es über den Drainagekanal 30 abgeführt wird.

## Patentansprüche

1. Aus Bodenplatten und Abstandshaltern bestehendes Trockenbausystem zum Verlegen eines Bodenbelages, bei dem jeder Abstandshalter (1) aus jeweils einem ringförmigen Träger (10) besteht, welcher an seiner Oberseite mehrere gleichförmig über seinen Umfang verteilte, radiale Stege (11) aufweist, wobei die Stege (11) jeweils in einen unteren Stegabschnitt (11c) und in einen oberen Stegabschnitt (11b) unterteilt sind und bei dem jede Bodenplatte (20) an ihren Stirnflächen (21) mit Nuten (22) versehen ist, deren Tiefe zumindest der halben Breite des unteren Stegabschnitts (11c) entspricht und welche sich jeweils von der Unterseite der Bodenplatte (20) aus über einen Teil der Höhe der Bodenplatte (20) erstrecken, **dadurch gekennzeichnet, daß** der obere Stegabschnitt (11b) durch Abbrechen oder Abschneiden von dem unteren Stegabschnitt (11c) entfernbar ist, und daß die Höhe jeder Nut (22) größer als die Höhe des unteren Stegabschnitts (11c) und kleiner als die Höhe des oberen Stegabschnitts (11b) der einzelnen Stege (11) bemessen ist, so daß bei vorhandenem oberen Stegabschnitt (11b) benachbarte Bodenplatten (20) unter Ausbildung von Fugen aneinander stoßen und bei entferntem oberen Stegabschntt (11b) benachbarte Bodenplatten (20) fugenlos auf dem Abstandshalter aneinander stoßen.

2. Trockenbausystem nach Anspruch 1, **dadurch gekennzeichnet, daß** zwischen den oberen und unteren Stegabscbnitten (11b, 11c) eine Sollbruchstelle (11a) vorgesehen ist.

3. Trockenbausystem nach Anspruch 1 oder 2, **dadurch gekennzeichnet, daß** der obere Stegabschnitt (11b) eine geringere Länge als der untere Stegabschnitt (11c) aufweist, so daß eine Auflagefläche (11d) auf dem unteren Stegabschnitt (11c) für ein Schneidwerkzeug gebildet ist.

4. Trockenbausystem nach einem der Ansprüche 1 bis 3, **dadurch gekennzeichnet, daß** der obere Stegabschnitt (11b) die gleiche Stärke oder eine geringere Stärke als der untere Stegabschnitt (11c) aufweist.

5. Trockenbausystem nach einem der Ansprüche 1 bis 4, **dadurch gekennzeichnet, daß** der obere Stegabschnitt (11b) eine geringere Höhe als der untere Stegabschnitt (11c) aufweist.

## Claims

1. System for dry construction comprising floor panels and spacers, for laying a flooring surface, in which each spacer (1) comprises an annular carrier (10) which has, on its top face, a plurality of radial ribs (11) evenly distributed around its circumference, the ribs (11) each being divided into a lower rib-portion (11c) and an upper rib-portion (11b), and in which each floor panel (20) is provided at its end-faces (21) with grooves (22) whose depth corresponds to at least half the width of the lower rib-portion (11c) and which each extend from the underside of the floor panel (20) for part of the height of the floor panel (20), **characterised in that** the upper rib-portion (11b) can be removed by breaking off from or cutting away from the lower rib-portion (11c), **in that** the height of each groove (22) is sized to be more than the height of the lower rib-portion (11c) of the individual ribs and less than the height of the upper portion (11b) of said individual ribs (11) so that, when an upper rib-portion (11b) is present, adjoining floor panels butt against one another to form gaps and when the upper rib-portion (11b) is removed, adjoining floor panels but against one another on the spacer without a gap.

2. System for dry construction according to claim 1, **characterised in that** an intended break point (11a) is provided between the upper and lower rib-portions (11b, 11c).

3. System for dry construction according to claim 1 or 2, **characterised in that** the upper rib-portion (11b) is shorter in length than the lower rib portion (11c), so that a supporting face (11d) for a cutting tool is formed on the lower rib-portion (11c).

4. System for dry construction according to one of claims 1 to 3, **characterised in that** the upper rib-portion (11b) is of the same thickness or a smaller thickness than the lower rib-portion (11c).

5. System for dry construction according to one of claims 1 to 4, **characterised in that** the upper rib-portion (11b) is smaller in height than the lower rib-portion (11c).

## Revendications

1. Système de pose à sec constitué de plaques de fond et d'entretoises pour la pose d'un revêtement de sol, dans lequel chaque entretoise (1) est constituée d'une poutre annulaire (10) qui comporte sur sa face supérieure plusieurs nervures radiales (11) réparties uniformément sur sa circonférence, les nervures (11) étant divisées chacune en un segment de nervure inférieur (11c) et un segment de nervure supérieur (11b), et dans lequel chaque plaque de fond (20) est munie de rainures (22) sur ses faces frontales (21) dont la profondeur correspond au moins à la demi-largeur du segment de nervure inférieur (11c) et qui s'étendent chacune à partir de la face inférieure de la plaque de fond (20) sur une partie de la hauteur de la plaque de fond (20), **caractérisé en ce que** le segment de nervure supérieur (11b) peut être enlevé du segment de nervure inférieur (11c) par cassure ou par découpage et **en ce que** la hauteur de chaque rainure (22) est supérieure à la hauteur du segment de nervure inférieur (11c) et inférieure à la hauteur du segment de nervure supérieur (11b) des rainures individuelles, de sorte que, lorsque le segment de nervure supérieur (11b) est présent, les plaques de fond adjacentes (20) se touchent en formant des joints et lorsque le segment de nervure supérieur (11b) est enlevé, les plaques de fond adjacentes (20) se touchent sans joint sur l'entretoise.

2. Système de pose à sec selon la revendication 1, **caractérisé en ce qu'**il est prévu un point destiné à la rupture (11a) entre les segments de nervure supérieur et inférieur (11b, 11c).

3. Système de pose à sec selon la revendication 1 ou 2, **caractérisé en ce que** le segment de nervure supérieur (11b) présente une longueur inférieure à celle du segment de nervure inférieur (11c), de sorte qu'une surface d'appui (11d) est formée sur le segment de nervure inférieur (11c) pour un outil de coupe.

4. Système de pose à sec selon l'une quelconque des revendications 1 à 3, **caractérisé en ce que** le segment de nervure supérieur (11b) présente la même épaisseur que ou une épaisseur inférieure à celle du segment de nervure inférieur (11c).

5. Système de pose à sec selon l'une quelconque des revendications 1 à 4, **caractérisé en ce que** le segment de nervure supérieur (11b) présente une hauteur inférieure à celle du segment de nervure inférieur (11c).
